# EUROPÄISCHE PATENTSCHRIFT

(11) **EP 0 475 294 B1**
(45) Veröffentlichungstag und Bekanntmachung des Hinweises auf die Patenterteilung: **08.03.1995**
(21) Anmeldenummer: 91115092.8
(22) Anmeldetag: 06.09.1991
(51) Int. Cl.: H01Q 19/09

(54) **Dielektrische Antenne**
Dielectric antenna
Antenne diélectrique

(30) Priorität: 08.09.1990 DE 4028569
(43) Veröffentlichungstag der Anmeldung: 18.03.1992
(73) Patentinhaber: ANT Nachrichtentechnik GmbH, D-71522 Backnang (DE); FUBA Hans Kolbe & Co, 31162 Bad Salzdetfurth (DE); Daimler-Benz Aerospace Aktiengesellschaft, 81663 München (DE)
(72) Erfinder: Dombek, Karl-Peter, Dr. Ing., W-6101 Modautal 3 (DE)

(56) Entgegenhaltungen:
- DE-A- 1 803 792
- DE-A- 2 161 895
- NTZ NACHRICHTENTECHNISCHE ZEITSCHRIFT. Bd. 26, Nr. 12, Dezember 1973, BERLIN DE Seiten 529 - 535; DOMBEK: 'Dielektrische Antennen nichtzylindrischer Form'
- 1986 INTERNATIONAL SYMPOSIUM DIGEST ANTENNAS AND PROPAGATION Bd. II, Juni 1986,PHILADELPHIA/US Seiten 697 - 700; PENG ET AL.: 'Omni-Directional Periodic Rod
- Antenna'

## Beschreibung

Die Erfindung betrifft eine dielektrische Antenne nach dem Oberbegriff des Anspruchs 1.

Zur Erzeugung geformter Richtcharakteristiken oder zur wahlweisen Bereitstellung unterschiedlicher Hauptstrahlrichtungen bei feststehender Antenne werden Mehrfacherreger für Parabolspiegel eingesetzt. Hierbei bestimmt der Erregerabstand den erreichten Hauptkeulenabstand und damit den Überschneidungspegel benachbarter Hauptkeulen. Der minimale Erregerabstand ist durch die notwendige Aperturgröße der Einzelstrahler gegeben, die zur Erzeugung einer geeigneten Ausleuchtcharakteristik erforderlich ist. Dieser führt jedoch in der Regel auf einen zu geringen Überschneidungspegel.

Aus DE 22 60 648 sind dielektrische Antennen mit entsprechend geeigneten Strahlungseigenschaften bekannt. Die Konstruktive Form dieser dort dargestellten Antennen ist jedoch zu aufwendig.

Gleiches gilt für die DE 38 29 370. Die dort beschriebene Lösung erfordert eine sehr aufwendige mechanische Konstruktion. Weiterhin erfolgt eine Verschlechterung der Strahlungseigenschaften durch die Erregerdurchdringung. Deshalb kann das Erfindungsprinzip der DE 38 29 370 nicht für mehr als zwei Strahler verwendet werden.

Die der Erfindung zugrunde liegende Aufgabe, eine Antenne mit geeigneten Bündeleigenschaften so dicht benachbart als Erreger in einer Spiegelantenne anzuordnen, daß ein ausreichend hoher Überschneidungspegel erreicht wird, wird durch die im Hauptanspruch gekennzeichnete Erfindung gelöst.

Vorteilhafte Weiterbildungen der Erfindung sind in den Unteransprüchen gekennzeichnet.

Die mit der Erfindung erzielbaren Vorteile bestehen insbesondere in einem extrem einfachen Antennenaufbau.

Ein Ausführungsbeispiel der Erfindung ist in der Zeichnung dargestellt und wird im folgenden näher beschrieben.

Es zeigen
- Fig. 1: eine Seitenansicht der Antenne
- Fig. 2: ein Richtdiagramm eines Strahlers aus Polystyrol (H-Ebene)
- Fig. 3: ein Richtdiagramm eines Strahlers aus Polystyrol (E-Ebene)
- Fig. 4: ein Richtdiagramm eines am Ende verjüngten Strahlers (H-Ebene)
- Fig. 5: ein Richtdiagramm eines am Ende verjüngten Strahlers (E-Ebene)

Fig. 1 zeigt die Seitenansicht einer Antenne nach der Erfindung. Sie besteht aus einem zylindrischen dielektrischen Körper mit folgendem Zusammenhang zwischen größter Länge L und größtem Durchmesser D, jeweils bezogen auf Lep, der Wellenlänge des homogen dielektrisch gefüllten Raumes,$\text{L/Lep = ((D/Lep-0,6)·(D/Lep-0,6)+(1,3..2,7))·6/Qep,}$
wobei Qep das Quadrat der um 1 vergrößerten relativen Dielektrizitätskonstanten ist.

Teil dieses Körpers ist ein Übergangsbereich 1 mit einer Länge von (0,6...0,8)·Lep. Hier wird der Körper von einem dielektrisch gefüllten Hohlleiter 2 mit einem Durchmesser von (0,7...1)·Lep gespeist. An der Speisestelle erfolgt ein Querschnittssprung 3 des Körpers auf (1,1...1,4)·Lep. Der Übergang auf die größte Querabmessung D des Strahlers erfolgt hier je nach Durchmesserdifferenz entweder sprunghaft, gestuft oder konisch. Trotz der einfachen Formgebung und der geringen Querabmessungen lassen sich mit der beschriebenen Dimensionierung hervorragende Strahlungseigenschaften erreichen. Als Beispiel sind die im X-Band gemessenen Richtdiagramme eines Strahlers aus Polystyrol wiedergegeben (Fig. 2 und 3). Hierbei handelt es sich um einen Strahler nach obiger Bemessungsregel mit einer Länge von einer Freiraumwellenlänge. Die Richtdiagramme zeigen einen nahezu rotationssymmetrischen Verlauf und ein hervorragend ausgebildetes Phasenzentrum. In Fig. 4 und 5 sind die Richtdiagramme dieses Strahlers für den Fall wiedergegeben, daß am Strahlerende 4 (Fig. 1) über einer Länge von 0,1·Lep der Durchmesser um 0,3·Lep verringert worden ist. Diese Maßnahme bewirkt einen noch geringeren Nebenzipfelpegel und führt zu einer weiteren Verbesserung der Diagrammsymmetrie.

## Patentansprüche

1. Dielektrische Antenne, die aus einem dielektrischen Körper besteht und die von einer vorzugsweise einwellig betriebenen Hohlleitung gespeist wird, **dadurch gekennzeichnet**, daß sich die in longitudinale Richtung erstreckende größte Länge (L) der Antenne bei rotationssymetrischen Antennen aus ihrer größten Querabmessung (D) oder entsprechend bei Antennen mit quadratischem Querschnitt aus ihrer größten Seitenlänge nach der Beziehung$\text{L/Lep = ((D/Lep-0.6)·(D/Lep-0.6)+(1,3...2,7))·6/Qep}$ ergibt, wobei Qep das Quadrat der um eins vergrößerten relativen Dielektrizitätskonstanten und Lep die Wellenlänge im homogen dielektrisch gefüllten Raum ist,
daß vom Speisehohlleiter (2) aus ein Querschnittssprung (3) auf einen Durchmesser oder eine Seitenlänge von (1,1...1,4)·Lep erfolgt und daß sich vom Querschnittssprung (3) aus ein Übergangsbereich (1) der Länge (0,6...0,8)·Lep bis zur größten Querabmessung (D) erstreckt.

2. Dielektrische Antenne nach Anspruch 1, dadurch gekennzeichnet, daß der im Übergangsbereich (1) der Antenne erfolgende Übergang auf die größte Querabmessung (D) der Antenne sprungförmig am Ende des Übergangsbereiches (1) erfolgt.

3. Dielektrische Antenne nach Anspruch 1, dadurch gekennzeichnet, daß der im Übergangsbereich (1) der Antenne erfolgende Übergang auf die größte Querabmessung (D) der Antenne in mindestens zwei Schritten gestuft erfolgt.

4. Dielektrische Antenne nach Anspruch 1, dadurch gekennzeichnet, daß der im Übergangsbereich (1) der Antenne erfolgende Übergang auf die größte Querabmessung (D) der Antenne kontinuierlich erfolgt.

5. Dielektrische Antenne nach einem der Ansprüche 1 bis 4, dadurch gekennzeichnet, daß bei Strahlern mit größten Querabmessungen (D) über 1,5·Lep die Querabmessung im Endbereich des Strahlers über einer Länge (4) von (0,1...0,2)·Lep um (0,2...0,4)·Lep vermindert wird.

6. Dielektrische Antenne nach Anspruch 1 bis 5, dadurch gekennzeichnet, daß der Speisehohlleiter (2) Hybridmoden führt.

7. Dielektrische Antenne nach einem der Ansprüche 1 bis 5, dadurch gekennzeichnet, daß der Speisehohlleiter (2) als Steghohlleiter ausgebildet ist.

## Claims

1. Dielectric antenna, which consists of a dielectric body and which is supplied by a waveguide preferably operated in single wave mode, characterised thereby that the greatest length (L), which extends in longitudinal direction, of the antenna is obtained in the case of rotationally symmetrical antennae from its greatest transverse dimension (D) or correspondingly in the case of antennae of square cross-section from the greatest side length according to the equation L/Lep = ((D/Lep-0.6)·(D/Lep-0.6) + (1.3 ... 2.7))·6/Qep, wherein Qep is the square of the relative dielectric constant increased by one and Lep the wavelength in the homogeneous dielectrically filled space, and that a cross-sectional step (3) takes place out from the supply waveguide (2) to a diameter of a side length of (1.1 ... 1.4)·Lep, and that a transition region (1) of the length (0.6 ... 0.8)·Lep takes place out from the cross-section step (3) to the greatest transverse dimension (D).

2. Dielectric antenna according to claim 1, characterised thereby that the transition, which takes place in the transition region (1) of the antenna, to the greatest transverse dimension (D) of the antenna takes place step-like at the end of the transition region (1).

3. Dielectric antenna according to claim 1, characterised thereby that the transition, which takes place in the transition region (1) of the antenna, to the greatest transverse dimension (D) of the antenna takes place in at least two steps.

4. Dielectric antenna according to claim 1, characterised thereby that the transition, which takes place in the transition region (1) of the antenna, to the greatest transverse dimension (D) of the antenna takes place continuously.

5. Dielectric antenna according to one of claims 1 to 4, characterised thereby that in the case of emitters with largest transverse dimensions (D) above 1.5·Lep the transverse dimension in the end region of the emitter is reduced over a length (4) of (0.1 ... 0.2)·Lep by (0.2 ... 0.4)·Lep.

6. Dielectric antenna according to claim 1 to 5, characterised thereby that the supply waveguide (2) is led in hybrid mode.

7. Dielectric antenna according to one of claims 1 to 5, characterised thereby that the supply waveguide (2) is constructed as a ridge waveguide.

## Revendications

1. Antenne diélectrique formée d'un corps diélectrique et alimentée par un guide d'onde creux, utilisé de préférence pour une seule onde, caractérisée en ce que la plus grande longueur (L) en direction longitudinale de l'antenne s'obtient, dans le cas d'antennes à symétrie de révolution, à partir de sa plus grande dimension transversale (D) ou alors, de façon analogue, s'il s'agit d'antennes à section droite carrée, à partir de sa plus grande longueur de côté, selon la relation$\text{L/Lep = ((D/Lep-0,6)·(D/Lep-0,6)+(1,3...2,7))·6/Qep}$ où Qep est le carré de la constante diélectrique relative majorée de un, et Lep est la longueur d'onde dans l'espace à remplissage diélectrique homogène,
qu'une brusque variation de section droite (3) s'effectue à partir du guide d'onde creux (2) d'alimentation jusqu'à un diamètre ou une longueur de côté de (1,1...1,4)·Lep et que la brusque variation de section droite (3) est suivie d'une zone de transition (1) ayant la longueur (0,6...0,8)·Lep et s'étendant jusqu'à la plus grande dimension transversale (D).

2. Antenne diélectrique selon la revendication 1, caractérisée en ce que le passage à la plus grande dimension transversale (D) de l'antenne, ayant lieu dans la zone de transition (1) de l'antenne, s'effectue brusquement à la fin de la zone de transition (1).

3. Antenne diélectrique selon la revendication 1, caractérisée en ce que le passage à la plus grande dimension transversale (D) de l'antenne, ayant lieu dans la zone de transition (1) de l'antenne, s'effectue de façon échelonnée en au moins deux étapes.

4. Antenne diélectrique selon la revendication 1, caractérisée en ce que le passage à la plus grande dimension transversale (D) de l'antenne, ayant lieu dans la zone de transition (1) de l'antenne, s'effectue de façon continue.

5. Antenne diélectrique selon une des revendications 1 à 4, caractérisée en ce que, dans le cas de radiateurs dont la plus grande dimension transversale (D) dépasse 1,5·Lep, la dimension transversale est réduite de (0,2...0,4)·Lep, sur une longueur (4) de (0,1...0,2)·Lep, dans la zone terminale du radiateur.

6. Antenne diélectrique selon les revendications 1 à 5, caractérisée en ce que le guide d'onde d'alimentation (2) guide des modes hybrides.

7. Antenne diélectrique selon une des revendications 1 à 5, caractérisée en ce que le guide d'onde d'alimentation (2) est réalisée sous la forme d'un guide d'onde à moulure.
